# EUROPÄISCHE PATENTSCHRIFT

(11) **EP 0 497 790 B1**
(45) Veröffentlichungstag und Bekanntmachung des Hinweises auf die Patenterteilung: **03.08.1994**
(21) Anmeldenummer: 90914909.8
(22) Anmeldetag: 15.10.1990
(51) Int. Cl.: C11D 1/72

(54) **ALKYLPOLYETHYLENGLYKOLETHER ALS SCHAUMDRÜCKENDE ZUSÄTZE FÜR REINIGUNGSMITTEL**
ALKYL POLYETHYLENEGLYCOL ETHERS AS FOAM-INHIBITING ADDITIVES IN CLEANING AGENTS
UTILISATION D'ALKYLPOLYETHYLENEGLYCOL-ETHERS COMME ADDITIFS ANTIMOUSSE POUR DES PRODUITS DE NETTOYAGE

(30) Priorität: 24.10.1989 DE 3935374
(43) Veröffentlichungstag der Anmeldung: 12.08.1992
(73) Patentinhaber: Henkel Kommanditgesellschaft auf Aktien, 40191 Düsseldorf (DE)
(72) Erfinder: GEKE, Jürgen, D-4000 Düsseldorf (DE); SCHENKER, Gilbert, D-4006 Erkrath 2 (DE); RATHS, Hans-Christian, D-4000 Düsseldorf 13 (DE); HIRTHE, Raina, D-5000 Köln 40 (DE)
(86) Internationale Anmeldenummer: EP9001743
(87) Internationale Veröffentlichungsnummer: WO9106620

(56) Entgegenhaltungen:
- EP-A- 0 303 928
- DE-A- 3 833 076

## Beschreibung

Die Erfindung betrifft die Verwendung von endgruppenverschlossenen Alkylpolyethylenglykolethern als schaumdrückende Zusätze in schaumarmen Reinigungsmitteln.

Für die Verwendung in Gewerbe und Industrie bestimmte wäßrige Reinigungsmittel, insbesondere solche für die Reinigung von Metall-, Glas-, Keramik- und Kunststoffoberflächen, enthalten in der Regel Substanzen, die in der Lage sind, einer unerwünschten Schaumentwicklung entgegenzuwirken. Der Einsatz von schaumdrückenden Zusätzen ist in den meisten Fällen dadurch bedingt, daß die von den Substraten abgelösten und in den Reinigungsbädern sich ansammelnden Verunreinigungen als Schaumbildner wirken. Daneben kann die Verwendung von Antischaummitteln auch aufgrund der Tatsache erforderlich sein, daß die Reinigungsmittel selbst Bestandteile enthalten, die unter den vorgegebenen Arbeitsbedingungen zu unerwünschter Schaumbildung Anlaß geben, beispielsweise Aniontenside oder bei Arbeitstemperatur schäumende nichtionische Tenside.

Die DE-OS 33 15 951 beschreibt die Verwendung von Alkylpolyethylenglykolethern der allgemeinen Formel (Ia)

R¹-O-(CH₂CH₂O)ₙ-R² (Ia)

in der
- R¹: einen geradkettigen oder verzweigten Alkylrest oder Alkenylrest mit 8 bis 18 C-Atomen,
- R²: einen Alkylrest mit 4 bis 8 C-Atomen und
- n: eine Zahl von 7 bis 12
bedeuten, als schaumdrückende Zusätze in Reinigungsmitteln.

Diese Verbindungen zeigen jedoch unterhalb von 20 bis 25 °C keine Antischaumwirkung.

DE-OS 37 27 378 beschreibt die Verwendung von Alkylpolyethylenglykolethern der gleichen allgemeinen Formel (Ia), mit gleicher Bedeutung der Reste R¹ und R², jedoch mit n = 2 bis 6, als schaumdrückende Zusätze in Reinigungsmitteln. Jedoch zeigen diese Verbindungen unter 15 °C keine Antischaumwirkung. Die Schaumdecke (Schaumhöhe) bei der Prüfung der Antischaumwirkung betrug bei Temperaturen ≧ 15 °C < 1 cm. Aufgrund ihrer Herstellung, der Ethoxylierung von Fettalkoholen in Gegenwart von alkalischen Katalysatoren, weisen bereits die noch nicht endgruppenverschlossenen Alkylpolyethylenglykole eine breite Homologenverteilung in bezug auf n auf. Diese Homologenverteilung bleibt durch den nachfolgenden Reaktionsschritt der Veretherung unverändert. Eine Schaumwirkung bei noch niedrigeren Temperaturen ist jedoch angestrebt. Desweiteren zeigen diese Zusätze bei der Konfektionierung hinsichtlich der den Formulierungen zumischbaren Mengen den Nachteil einer Phasentrennung, die bereits bei kleinen Anteilen einsetzt.

Der vorliegenden Erfindung lag daher die Aufgabe zugrunde, schaumdrückende Substanzen aufzufinden, deren anwendungstechnische Eigenschaften denen der Mittel des Standes der Technik bei Temperaturen auch unterhalb von 15 °C überlegen sind und gleichzeitig die geforderte biologische Abbaubarkeit besitzen. Darüberhinaus sollten die Zusätze hinsichtlich der Konfektionierbarkeit die Zusätze des Standes der Technik übertreffen.

Überraschenderweise wurde nun gefunden, daß Alkylpolyethylenglykolether, die eine enge Homologenverteilung in bezug auf die Anzahl der im Molekül enthaltenden (CH₂CH₂O)-Einheiten besitzen, bis hinab zu Temperaturen von 5 °C eine noch bessere Schauminhibierung und eine wesentlich bessere Konfektionierbarkeit aufweisen, was in größeren möglichen konfektionierbaren Mengen zum Ausdruck kommt. Eine enge Homologenverteilung wurde erreicht durch Verwendung von calcinierten Hydrotalciten als Katalysatoren bei der Ethoxylierung der Fettalkohole.

Die Erfindung betrifft daher die Verwendung von endgruppenverschlossenen Alkylpolyethylenglykolethern der Formel

R¹-O-(CH₂CH₂O)ₙ-R² (I)

in der
- R¹: einen geradkettigen, verzweigten oder cyclischen Alkylrest oder Alkenylrest mit 6 bis 18 C-Atomen,
- R²: einen Alkylrest mit 4 bis 8 C-Atomen und
- n: eine Zahl zwischen 3 und 6
bedeuten, hergestellt aus Ethylenoxid und einem R¹ enthaltenden Fettalkohol oder Fettalkoholgemischen und anschließender Veretherung mit einem R² enthaltenden Alkylhalogenid durch Ethoxylierung des Fettalkohols in Gegenwart von calcinierten Hydrotalciten als Katalysator, als schaumdrückende Zusätze für schaumarme Reinigungsmittel.

Hydrotalcit ist ein natürliches Mineral mit der Idealformel

Mg₆Al₂(OH)₁₆CO₃ . 4 H₂O ,

dessen Struktur von derjenigen des Brucits (Mg(OH)₂) abgeleitet ist. Brucit kristallisiert in einer Schichtstruktur mit den Metallionen in Octaederlücken zwischen zwei Schichten aus dicht gepackten Hydroxylionen, wobei nur jede zweite Schicht der Octaederlücken besetzt ist. Im Hydrotalcit sind einige Magnesiumionen durch Aluminiumionen ersetzt, wodurch das Schichtpaket eine positive Ladung erhält. Diese wird durch die Anionen ausgeglichen, die sich zusammen mit zeolithischem Kristallwasser in den Zwischenschichten befinden. Der Schichtaufbau wird in dem Röntgenpulverdiagramm deutlich (ASTM-Karte Nr. 14-191), das zur Charakterisierung herangezogen werden kann.

Es sind auch synthetisch hergestellten Hydrotalcite bekannt, die z.B. in DE-PS 15 92 126, DE-OS 33 46 943, DE-OS 33 06 822 und EP-A 0 207 811 beschrieben sind.

In natürlichen und synthetischen Produkten kann das Mg²⁺:Al³⁺-Verhältnis zwischen etwa 1 und 5 variieren. Auch das Verhältnis von OH⁻:CO₃²⁻ kann schwanken. Natürliche und synthetische Hydrotalcite können durch die allgemeine Formel (II)

MgₓAl(OH)_{y}(CO₃)_{z} . m H₂O (II)

näherungsweise beschrieben werden, wobei die Bedingungen 1 < x < 5, y > z, $\text{(y + 0,5z) = 2 x + 3}$ und 0 < m < 10 gelten. Unterschiede in der Zusammensetzung der Hydrotalcite, insbesondere bezüglich des Wassergehaltes, führen zu Linienverschiebungen im Röntgenbeugungsdiagramm.

Natürliche oder synthetische Hydrotalcite geben beim Erhitzen bzw. beim Calcinieren kontinuierlich Wasser ab. Die Entwässerung ist bei 200 °C vollständig, wobei durch Röntgenbeugung nachgewiesen werden konnte, daß die Struktur des Hydrotalcits noch erhalten geblieben ist. Die weitere Temperaturerhöhung führt unter Abspaltung von Hydroxylgruppen (als Wasser) und von Kohlendioxid zum Abbau der Struktur. Natürliche und nach verschiedenen Verfahren, z.B. gemäß den obigen Veröffentlichungen, künstlich hergestellte Hydrotalcite zeigen bei der Calcinierung ein generell ähnliches Verhalten.

Als Katalysatoren für die Polyalkoxylierung sind bisher u.a. Calcium- und Strontiumhydroxide, -alkoxide und -phenoxide (EP-A 0 092 256), Calciumalkoxide (EP-A 0 091 146), Bariumhydroxid (EP-B-0 115 083), basische Magnesiumverbindungen, z.B. Alkoxide (EP-A-0 082 569), Magnesium und Calciumfettsäuresalze (EP-A-0 085 167) eingesetzt worden. Die vorgenannten Katalysatoren weisen u.a. den Nachteil auf, daß sie schlecht in das Reaktionssystem einarbeitbar und/oder schwierig herstellbar sind. Gebräuchliche Polyalkoxylierungskatalysatoren sind weiterhin Kaliumhydroxid und Natriummethylat.

Bei Verwendung dieser Katalysatoren reagieren die Fettalkohole jeweils mit mehreren Molekülen Ethylenoxid.

Es wurde nun gefunden, daß man unter Verwendung calcinierter Hydrotalcite als Katalysatoren Fettalkohole (R¹OH) bei kurzen Reaktionszeiten mit hohen Ausbeuten polyethoxylieren kann und die Reaktionsprodukte mit einer engen Bandbreite bzw. Homologenverteilung erhalten werden können, wobei die Verteilungskurve der nach Poisson berechneten sehr nahe kommt.

Für die Zwecke der Erfindung eignen sich sämtliche der durch Calcinierung aus den eingangs genannten natürlichen und/oder synthetischen Hydrotalciten erhältlichen Katalysatoren. Bevorzugt sind Hydrotalcite, die vor der Calcinierung die allgemeine Formel (II) mit den oben angegebenen Bedingungen für x, y, z und m aufweisen. Besonders bevorzugt sind Werte für x von 1,8 bis 3.

Die erfindungsgemäß eingesetzten calcinierten Hydrotalcite weisen weiterhin den Vorteil auf, daß sie in das Reaktionsgemisch der Ethoxylierung leicht eingearbeitet werden und wegen ihrer Unlöslichkeit im Reaktionsgemisch durch einfache Maßnahmen wieder abgetrennt werden können. Sie können jedoch auch im Reaktionsgemisch verbleiben, wenn ihre Anwesenheit bei der Weiterverwendung der Reaktionsprodukte nicht stört.

Als Fettalkohole R¹OH eignen sich alle Alkohole mit einem geradkettigen, verzweigten oder cyclischen Alkylrest oder Alkenylrest mit 6 bis 18 C-Atomen, insbesondere n-Hexanol, Cyclohexanol, n-Octanol, n-Nonanol, n-Decanol, n-Undecanol, n-Dodecanol, n-Tridecanol, n-Tetradecanol, n-Pentadecanol, n-Hexadecanol, n-Heptadecanol, n-Octadecanol, n-Octadec-9-en-1-ol (Oleylalkohol) sowie deren am Alkylrest verzweigte Isomere und deren Isomere mit OH-Gruppen an innenständigen C-Atomen und Oxoalkohole der genannten C-Atom-Zahl, einzeln oder auch im Gemisch. Bei den Gemischen aus R¹OH sind insbesondere die C₁₂/C₁₄- und C₁₂/C₁₈-Gemische von Bedeutung.

Gemäß einer weiteren vorteilhaften Ausführungsform der vorliegenden Erfindung setzt man die calcinierten Hydrotalcite in einer Menge von 0,1 bis 2 Gew.-%, bezogen auf das Endprodukt der Ethoxylierung, den Reaktionsgemischen zu.

Die einzusetzenden calcinierten Hydrotalcite können aus den natürlichen oder synthetischen Hydrotalciten durch mehrstündiges Erhitzen auf Temperaturen von über 100 °C erhalten werden. Besonders bevorzugt sind Calcinierungstemperaturen von 400 bis 600 °C.

Der so gewonnene Katalysator wird dem Reaktionsgemisch, bestehend aus einem der vorstehend beschriebenen Fettalkohole und Ethylenoxid, zugesetzt. Das Molverhältnis von Fettalkohol zu Ethylenoxid beträgt dabei vorzugsweise 1 : 3,5 bis 1 : 5, besonders bevorzugt 1 : 4,5.

Die Veretherung der freien Hydroxylgruppen wird bevorzugt unter den bekannten Bedingungen der Williamson'schen Ethersynthese mit geradkettigen oder verzweigten C₄-C₈-Alkylhalogeniden (R²X; X = Cl, Br, I) durchgeführt, beispielsweise mit n-Butyliodid, sec-Butylbromid, tert.-Butylchlorid, Amylchlorid, tert.-Amylbromid, n-Hexylchlorid, n-Heptylbromid und n-Octylchlorid. Dabei kann es zweckmäßig sein, Alkylhalogenid und Alkaliverbindung im stöchiometrischen Überschuß, beispielsweise von 100 bis 200 %, über die zu verethernden Hydroxylgruppen der Alkylpolyethylenglykolether einzusetzen.

Die biologische Abbaubarkeit der erfindungsgemäß zu verwendenden endgruppenverschlossenen Alkylpolyethylenglykolether der allgemeinen Formel (I) entspricht den gesetzlichen Bestimmungsmethoden RVO zum Waschmittelgesetz.

Die erfindungsgemäß zu verwendenden endgruppenverschlossenen Alkylpolyethylenglykolether der Formel (I) zeichnen sich durch ihre Alkali- und Säurestabilität aus. Bei der erfindungsgemäßen Verwendung der Verbindungen der Formel (I) ist die schaumverhindernde Wirkung bei Temperaturen von bis hinab zu 5 °C in alkalischen bis schwach sauren Reinigungsflotten den bekannten Schauminhibitoren überlegen. Die Schaumhöhe ist relativ gering und liegt zwischen 0 und 0,5 cm.

Die Reinigungsmittel, in denen die endgruppenverschlossenen Alkylpolyethylenglykolether (I) erfindungsgemäß zur Anwendung kommen, können die in solchen Mitteln üblichen Bestandteile, wie Netzmittel, Gerüstsubstanzen und Komplexbildner, Alkalien oder Säuren, Korrosionsinhibitoren und gegebenenfalls auch antimikrobielle Wirkstoffe und/oder organische Lösungsmittel enthalten.

Als Netzmittel kommen nichtionogene oberflächenaktive Substanzen, wie Polyglykolether, die durch Anlagerung von Ethylenoxid an Alkohole, insbesondere Fettalkohole, Alkylphenole, Fettamine und Carbonsäureamide, erhalten werden, und anionaktive Netzmittel, wie Alkalimetall-, Amin- und Alkanolaminsalze von Fettsäuren, Alkylschwefelsäuren, Alkylsulfonsäuren und Alkylbenzolsulfonsäuren in Betracht. An Gerüstsubstanzen und Komplexbildnern können die Reinigungsmittel vor allem Alkalimetallorthophosphate, -polyphosphate, -silikate, -borate, -carbonate, -polyacrylate und -glukonate sowie Citronensäure, Nitriloessigsäure, Ethylendiamintetraessigsäure, 1-Hydroxyalkan-1,1-diphosphonsäure, Aminotri-(methylenphosphonsäure) und Ethylendiamintetra-(methylenphosphonsäure), Phosphonoalkanpolycarbonsäuren, z.B. Phosphonobutantricarbonsäure, und Alkalimetallsalze und/oder Aminsalze dieser Säuren enthalten. Hochalkalische Reinigungsmittel, insbesondere solche für die Flaschenreinigung, enthalten beträchtliche Mengen Ätzkali in Form von Natrium- und Kaliumhydroxid. Wenn besondere Reinigungseffekte gewünscht werden, können die Reinigungsmittel organische Lösungsmittel, beispielsweise Alkohole, Benzinfraktionen und chlorierte Kohlenwasserstoffe, und freie Alkanolamine enthalten.

Unter Reinigungsmitteln werden im Zusammenhang mit der Erfindung einmal die zur direkten Anwendung auf die zu reinigenden Substrate bestimmten wässrigen Lösungen verstanden; daneben umfaßt der Begriff "Reiniungsmittel" auch die zur Herstellung der Anwendungslösungen bestimmten flüssigen Konzentrate und festen Mischungen.

Die gebrauchsfertigen Lösungen können schwach sauer bis stark alkalisch sein.

Die Verwendung der erfindungsgemäßen Tenside in Reinigungsmitteln kann aufgrund von prozeßtechnischen Gegebenheiten (Kontrollmessungen, Materialproblematik) in nicht beheizten oder nicht beheizbaren Industrieanlagen erfolgen (J. Geke, Metalloberfläche 41 (1987), 227 ff).

Die bessere Konfektionierbarkeit der Tenside drückt sich gemäß der Erfindung dadurch aus, daß in entsprechenden Industriereiniger-Formulierungen ein größerer Anteil der jeweiligen Mischether der Formel (I) im Vergleich zu Mischethern des Standes der Technik bei guter Homogenität ohne Phasentrennung der Konzentrate eingearbeitet werden kann. Dieser Effekt ist anwendungstechnisch außerordentlich wichtig, zum einen dafür, daß größere Mengen ansonsten schäumender Substanzen, wie z.B. quartäre Ammoniumverbindungen (DE-OS 36 20 011, DE-PS 27 12 900), eingesetzt und durch die jetzt mögliche, aber auch notwendige höhere Dosis an Mischethern schauminhibiert werden können und zum anderen dafür, daß es möglich ist, bei Einschleppung schäumender Substanzen in die entsprechenden Industriereinigerbäder eine deutlich effektivere Schauminhibierung zu erreichen. Das bedeutet eine höhere Wirksamkeit per se bei gleichzeitig temporär längerer Inhibierungsphase. Längere Badstandzeiten sind die Folge; das Abwasservolumen wird minimiert.

Die Verwendung der Tenside wie hier beschrieben erfolgt insbesondere in Industriereinigern, entweder zur Konfektionierung von kaltspritzfähigen Industriereinigern, oder für Industriereiniger, die in der Regel auch kaltspritzfähig sind, die aber beispielsweise mit quaternären Ammoniumverbindungen oder anderen zusätzlichen nichtionischen Tensiden mit höherem Trübungspunkt konfektioniert sind, die ohne störenden Schaum bei Nichtverwendung dieser Mischether nicht spritzfähig wären.

Die erfindungsgemäß zu verwendenden endgruppenverschlossenen Alkylpolyethylenglykolether werden den Reinigungsmitteln vorzugsweise in solchen Mengen zugesetzt, daß ihre Konzentration in den gebrauchsfertigen Anwendungslösungen 10 bis 2 500 ppm, besonders bevorzugt 50 bis 500 ppm beträgt.

Die Figuren 1 bis 4 zeigen die Kurven der gaschromatographisch bestimmten Homologenverteilung von verschiedenen Polyethylenglykolethern, die mit calcinierten Hydrotalciten als Katalysator hergestellt wurden, im Vergleich mit solchen, die in Gegenwart von Natriummethanolat als Katalysator hergestellt wurden.

Die Erfindung wird durch die folgenden Beispiele näher erläutert, ohne jedoch dadauf beschränkt zu sein.

### Beispiele

### I. Ethoxylierung von Fettalkoholen in Gegenwart von calciniertem Hydrotalcit

### Beispiel 1

Ein handelsüblicher synthetischer Hydrotalcit wurde 8 h bei 500 °C calciniert.

Zur Umsetzung eines handelsüblichen Laurylalkohols mit 6 Mol Ethylenoxid wurde der Laurylalkohol in einem Druckreaktor vorgelegt und mit 0,5 Gew.-%, bezogen auf erwartetes Endprodukt, des zuvor erhaltenen calcinierten Hydrotalcits versetzt. Der Reaktor wurde mit Stickstoff gespült und 30 min lang bei einer Temperatur von 100 °C evakuiert. Anschließend wurde die Temperatur auf 180 °C gesteigert und die gewünschte Menge Ethylenoxid bei einem Druck von 4 bis 5 bar aufgedrückt. Nach Beendigung der Reaktion ließ man 30 min nachreagieren. Nach dem Abfiltrieren von suspendiertem Katalysator erhielt man das gewünschte Reaktionsgemisch, dessen Kenndaten aus Tabelle 1 ersichtlich sind.

### Beispiele 2 bis 5

Analog zu der in Beispiel 1 beschriebenen Weise wurden die in Tabelle 1 aufgeführten Fettalkohole unter Verwendung calcinierter synthetischer Hydrotalcite mit Ethylenoxid umgesetzt. Die eingesetzten Verbindungen, die umgesetzten Mengen Ethylenoxid, die Calcinierungsbedingungen für die Hydrotalcite, die Katalysatorkonzentration, die Reaktionszeit der Ethoxylierung sowie die OH-Zahlen einiger der erhaltenen Ethoxylierungsprodukte sind in Tabelle 1 für einige Verbindungen zusammengefaßt. Weiterhin ist in der Tabelle 1 für einige Verbindungen vermerkt, in welcher Figur die erzielten Homologenverbindungen im Vergleich zu Natriummethylat wiedergegeben sind.

In den Beispielen 1 und 3 wurden calcinierte Hydrotalcite eingesetzt, bei denen das Atomverhältnis von Mg : Ca (entsprechend zu x in der obigen allgemeinen Formel (II)) 2,17 betrug. Für die calcinierten Hydrotalcite der Beispiele 2 und 4 betrug das Mg/Ca-Atomverhältnis 2,17. Vor der Veretherung, insbesondere der Butylierung der Polyethylenglykolether zu den Alkylpolyethylenglykolethern wurde die Homologenverteilung gaschromatographisch bestimmt. Die Figuren zeigen die gemäß den Beispielen erzielten Homologenverteilungen im Vergleich zu den bei der Verwendung von Natriummethylat erzielbaren.

### II. Prüfung der Antischaumwirkung

Bei Tensid A und B (Tabelle 2) handelt es sich um Vergleichsverbindungen, deren Alkylpolyethylenglykolether-Vorstufen nach dem herkömmlichen Verfahren mit alkalischen Katalysatoren hergestellt wurden (DE-OS 37 27 378) und eine breite Homologenverteilung aufweisen. Die Alkylpolyethylenglykolether-Vorstufen von Tensid C und D wurde in Gegenwart von calcinierten Hydrotalciten als Katalysator hergestellt. n gibt das Maximum des jeweiligen Homologen der Homologenverteilung wieder. Die Prüfung der Antischaumwirkung wurde in einer praxisnahen 10 l-Durchlauf-Spritzanlage bei einem Spritzdruck von 3 bis 10 bar (30 mm-Glattstrahldüse) durchgeführt. Das Umlaufvolumen belief sich dabei auf ca. 10 bis 19 l/min.

In den folgenden Beispielen wurden bei den jeweils angegebenen Einsatztemperaturen als anwendungstechnisch spritzfähig bei minimaler Schaumbelastung die Reinigungslösungen bezeichnet, die im Dauerbetrieb bei ansonsten schnellem Schaumzerfall praktisch keine Schaumdecke (0 bis ≦ 0,5 cm) aufwiesen.

Die im einzelnen eingesetzten Verbindungen sind der nachfolgenden Tabelle 2 zu entnehmen.

**Tabelle 2**

| Tensid | Zusammensetzung (I) | | | Bsp. | spritzfähig |
|---|---|---|---|---|---|
| | R¹ | R² | n | | |
| A | C₈₋₁₀H₁₇₋₂₁ | C₄H₉ | 4 | Vgl. 1, 3, 4 | ≧ 15 °C |
| B | C₈₋₁₀H₁₇₋₂₁ | C₄H₉ | 3 | Vgl. 2 | ≧ 15 °C |
| C | C₈H₁₇ | C₄H₉ | 4 | 6 - 9 | ≧ 5 °C |
| D | C₈H₁₇ | C₄H₉ | 4,5 | 6 - 9 | ≧ 5 °C |

### Beispiel 6

400 ppm Tensid C bzw. D:
Mit einer wäßrigen Lösung dieses Tensids wurden Eisen- und Stahlbleche bei 5 °C behandelt. Bei guter Reinigungswirkung wurde keine störende Schaumentwicklung beobachtet. Die Anwendungslösung ist schaumfrei spritzfähig.

### Vergleichsbeispiel 1

400 ppm Tensid A:
Unterhalb 15 °C wurde > 1 cm Schaumentwicklung (Schaumdecke) beobachtet.

### Vergleichsbeispiel 2

400 ppm Tensid B:
Schaumfreie Spritzfähigkeit erst bei Temperaturen > 15 °C.

### Beispiel 7

2 500 ppm Diethanolaminsalz der Isononansäure
2 000 ppm Diethanolamin
100 ppm Benztriazol
400 ppm Tensid C bzw. D:
Mit einer wäßrigen Lösung dieses Reinigers (pH 9) wurden Eisen- und Stahlbleche behandelt. Bei guter Reinigungswirkung wurde bei 5 °C keine störende Schaumentwicklung beobachtet.

### Vergleichsbeispiel 3

Bei Zusatz von 400 ppm Tensid A anstelle von Tensid C bzw. D in der obigen Zusammensetzung wurde bei guter Reinigungswirkung keine störende Schaumentwicklung lediglich bis zu einer Temperatur von 15 °C beobachtet.

### Beispiel 8

3 000 ppm Natriumcaprylat
1 000 ppm Natriumtetraborat . 10 H₂O (Borax)
1 400 ppm Natriumtripolyphosphat
1 000 ppm Triethanolamin
200 ppm Monoethanolamin
600 ppm Tensid C bzw. D:
Mit einer wäßrigen Lösung dieses Reinigers (pH 9) wurden Eisen- und Stahlbleche bei 5 °C behandelt. Bei guter Reinigungswirkung trat keine störende Schaumentwicklung auf.

### Vergleichsbeispiel 4

Bei Verwendung von 600 ppm Tensid B anstelle von Tensid C bzw. D in der obigen Formulierung wurde eine gute Reinigungswirkung lediglich bis zu einer Temperatur von 15 °C beobachtet.

### Beispiel 9

2 500 ppm Natriumdihydrogenphosphat
2 100 ppm Dinatriumhydrogenphosphat
1 000 ppm Weinsäure
500 ppm Phosphorsäure, 75 %ig
400 ppm Tensid C bzw. D:
Mit einer wäßrigen Lösung dieses Reinigers (pH 3,5) wurden Eisenbleche bei 5 °C behandelt. Bei guter Reinigungswirkung wurde keine störende Schaumentwicklung beobachtet.

### Vergleichsbeispiel 5

Bei Verwendung von 400 ppm Tensid A anstelle von Tensid C bzw. D in der obigen Zusammensetzung wurde bei guter Reinigungswirkung lediglich bis 15 °C keine störende Schaumentwicklung beobachtet.

### III. Konfektionierbarkeit

Grundlage 1 und 2 stellen Beispiele für Reiniger-Formulierungen dar, denen die erfindungsgemäßen Tenside C oder D zugegeben wurden. Der Vergleich erfolgt mit Formulierungen, die das Vergleichstensid A enthielten.

### Grundlage 1:

58 Gew.-Teile Wasser
10 Gew.-Teile Monoethanolamin
20 Gew.-Teile Triethanolamin
2 Gew.-Teile Carbonsäure, 8 C-Atome
10 Gew.-Teile verzweigte Carbonsäure

### Grundlage 2:

60 Gew.-Teile Wasser
20 Gew.-Teile Diethanolamin
20 Gew.-Teile verzweigte Carbonsäure

**Tabelle 3**

| Grundlage | Tensid | Konfektionierbare Menge in Gew.-% bezogen auf Grundlage |
|---|---|---|
| 1 | A | 1,5 |
| 1 | C | 2,5 |
| 1 | D | 3,5 |
| 2 | A | 1,5 |
| 2 | C | 4,0 |
| 2 | D | 7,0 |

## Patentansprüche

1. Verwendung von endgruppenverschlossenen Alkylpolyethylenglykolethern der Formel
R¹-O-(CH₂CH₂O)ₙ-R² (I)
in der
R¹ einen geradkettigen, verzweigten oder cyclischen Alkylrest oder Alkenylrest mit 6 bis 18 C-Atomen,
R² einen Alkylrest mit 4 bis 8 C-Atomen und
n eine Zahl zwischen 3 und 6
bedeuten, hergestellt aus Ethylenoxid und einem R¹ enthaltenden Fettalkohol oder Fettalkoholgemischen und anschließender Veretherung mit einem R² enthaltenden Alkylhalogenid durch Ethoxylierung des Fettalkohols in Gegenwart von calcinierten Hydrotalciten als Katalysator, als schaumdrückende Zusätze für schaumarme Reinigungsmittel.

2. Verwendung nach Anspruch 1, dadurch gekennzeichnet, daß die Hydrotalcite vor dem Calcinieren eine Zusammensetzung der Formel (II)
MgₓAl(OH)_{y}(CO₃)_{z} . mH₂O (II)
aufweisen, in der die Bedingungen 1 < x < 5, y > z, $\text{(y + 0,5 z) = 2x + 3}$ und 0 < m < 10 gelten.

3. Verwendung nach Ansprüchen 1 und 2, dadurch gekennzeichnet, daß für die Hydrotalcite der allgemeinen Formel (II) x eine Zahl von 1,8 bis 3 ist und y, z sowie m wie oben definiert sind.

4. Verwendung nach Ansprüchen 1 bis 3, dadurch gekennzeichnet, daß die Hydrotalcite bei Temperaturen zwischen 400 und 600 °C calciniert wurden.

5. Verwendung nach Ansprüchen 1 bis 4, dadurch gekennzeichnet, daß man die calcinierten Hydrotalcite in einer Menge von 0,1 bis 2 Gew.-%, bezogen auf das Endprodukt der Ethoxylierung, einsetzt.

6. Verwendung nach Ansprüchen 1 bis 5, dadurch gekennzeichnet, daß in der Formel (I) n 3,5 bis 5, vorzugsweise 4,5, ist.

7. Verwendung nach Ansprüchen 1 bis 6, dadurch gekennzeichnet, daß in der Formel (I) R² = n-Butyl und R¹ = Octyl, Decyl oder Dodecyl ist.

8. Verwendung nach Ansprüchen 1 bis 7, dadurch gekennzeichnet, daß die endgruppenverschlossenen Alkylpolyethylenglykolether in solchen Mengen eingesetzt werden, daß ihre Konzentration in den gebrauchsfertigen Lösungen 10 bis 2 500 ppm, vorzugsweise 50 bis 500 ppm, beträgt.

## Claims

1. Use of terminally blocked alkyl polyethyleneglycol ethers of the formula
R¹-O-(CH₂CH₂O)ₙ-R² (I)
in which
R¹ represents a straight-chain, branched or cyclic alkyl radical or alkenyl radical with 6 to 18 carbon atoms,
R² represents an alkyl radical with 4 to 8 carbon atoms and
n represents a number between 3 and 6,
which are produced from ethylene oxide and a fatty alcohol or fatty alcohol mixtures containing R¹ followed by etherification with an alkyl halide containing R² by ethoxylation of the fatty alcohol in the presence of calcined hydrotalcites as catalyst, as foam-suppressing additives for low-foaming cleaning agents.

2. Use according to claim 1, characterized in that the hydrotalcites, prior to calcination, have a composition of the formula (II)
MgₓAl(OH)_{y}(CO₃)_{z} . mH₂O (II)
in which the conditions 1 < x < 5, y > z, $\text{(y + 0.5 z) = 2x + 3}$ and O < m < 10 apply.

3. Use according to claims 1 and 2, characterized in that for the hydrotalcites of the general formula (II), x is a number from 1.8 to 3 and y, z and m are defined as above.

4. Use according to claims 1 to 3, characterized in that the hydrotalcites were calcined at temperatures between 400 and 600 °C.

5. Use according to claims 1 to 4, characterized in that the calcined hydrotalcites are used in a quantity of 0.1 to 2 % by weight, relative to the end product of the ethoxylation.

6. Use according to claims 1 to 5, characterized in that in the formula (I), n is 3.5 to 5, preferably 4.5.

7. Use according to claims 1 to 6, characterized in that in the formula (I), R² = n-butyl and R¹ = octyl, decyl or dodecyl.

8. Use according to claims 1 to 7, characterized in that the terminally-blocked alkyl polyethyleneglycol ethers are used in such quantities that their concentration in the ready-for-use solutions is from 10 to 2,500 ppm, preferably 50 to 500 ppm.

## Revendications

1. Utilisation d'éthers d'alkylpolyéthylèneglycol enfermés dans des groupes terminaux de formule :
R¹-0-(CH₂CH₂0)ₙ-R² (I)
dans laquelle :
R¹ représente un alkyle ou alcényle à chaîne droite ou ramifiée ou cyclique avec de 6 à 18 atomes de C.
R² est un alkyle avec de 4 à 8 atomes de C et
n est un nombre compris entre 3 et 6,
produits à partir d'oxyde d'éthylène et d'un alcool ou d'un mélange d'alcool contenant R¹ et éthérification consécutive avec un halogénure d'alkyle contenant R² par éthoxylation de l'alcool gras en présence d'hydrotalcites calcinées comme catalyseur,
utilisés comme additifs anti-mousse pour des produits de nettoyage peu moussants.

2. Utilisation selon la revendication 1, caractérisée en ce que les hydrotalcites ayant la calcination ont une composition de formule (II) ;
MgₓAl(OH)_{y}(C₃)_{z} . m H₂0 (II)
dans laquelle sont valables les conditions 1 < x < 5, y > z, $\text{(y + 0,5z) = 2 x + 3}$ et O < m < 10.

3. Utilisation selon les revendications 1 et 2, caractérisée en ce que pour les hydrotalcites de formule générale (II) x est un nombre de 1,8 à 3 et y, z ainsi que m sont définis comme ci-dessus.

4. Utilisation selon les revendications 1 à 3, caractérisée en ce que les hydrotalcites ont été calcinées à des températures comprises entre 400 et 600°C.

5. Utilisation selon les revendications 1 à 4, caractérisée en ce qu'on met en oeuvre les hydrotalcites calcinés en une quantité de 0,1 % a 2 % en poids, par rapport au produit final de l'éthoxylation.

6. Utilisation selon les revendications 1 à 5, caractérisée en ce que dans la formule I n est compris entre 3,5 et 5 et correspond de préférence à 4,5.

7. Utilisation selon les revendications 1 à 6, caractérisée en ce que dans la formule (I) R² = n - butyle et R¹ = octyle, décyle ou dodécyle.

8. Utilisation selon les revendications 1 à 7, caractérisé en ce que les éthers d'alkylpolyéthylène glycol enfermés dans des groupes terminaux sont mis en oeuvre dans des quantités telles, que leur concentration dans les solutions prêtes à l'usage va de 10 à 2500 ppm, de préférence de 50 à 500 ppm.
